# EUROPÄISCHE PATENTSCHRIFT

(11) **EP 3 905 443 B1**
(45) Veröffentlichungstag und Bekanntmachung des Hinweises auf die Patenterteilung: **07.01.2026**
(21) Anmeldenummer: 20172513.2
(22) Anmeldetag: 30.04.2020
(51) Int. Cl.: H01R 9/05, H01R 43/048

(54) **AUSSENLEITERKONTAKTELEMENT, STECKVERBINDERANORDNUNG UND MONTAGEVERFAHREN FÜR EINE STECKVERBINDERANORDNUNG**
EXTERNAL CONDUCTOR CONTACT ELEMENT, CONNECTOR ASSEMBLY AND ASSEMBLY METHOD FOR A CONNECTOR ASSEMBLY
ÉLÉMENT DE CONTACT DE CONDUCTEUR EXTÉRIEUR, AGENCEMENT DE CONNECTEUR ENFICHABLE ET PROCÉDÉ DE MONTAGE POUR UN AGENCEMENT DE CONNECTEUR ENFICHABLE

(43) Veröffentlichungstag der Anmeldung: 03.11.2021
(73) Patentinhaber: Rosenberger Hochfrequenztechnik GmbH & Co. KG, 83413 Fridolfing (DE)
(72) Erfinder: Volkmar, Marcel, 98597 Breitungen (DE); Miedl, Thomas, 84529 Tittmoning (DE); Baldauf, Walter, 83413 Fridolfing (DE)
(74) Vertreter: Lorenz, Markus

(56) Entgegenhaltungen:
- EP-A1- 0 986 135
- EP-A1- 3 242 359
- DE-A1- 102017 006 767
- US-A- 5 429 529

## Beschreibung

Die Erfindung betrifft ein Außenleiterkontaktelement für eine Steckverbinderanordnung, aufweisend zumindest einen Fixieranschlag, der eine kabelseitige Stirnfläche einer Stützhülse zu hintergreifen vermag, gemäß dem Oberbegriff des Anspruchs 1.

Die Erfindung betrifft ferner eine Steckverbinderanordnung, aufweisend eine Stützhülse und ein Außenleiterkontaktelement.

Die Erfindung betrifft außerdem ein Montageverfahren für eine Steckverbinderanordnung, wonach ein Außenleiterkontaktelement derart auf einer Stützhülse montiert wird, dass ein Fixieranschlag des Außenleiterkontaktelements eine kabelseitige Stirnfläche der Stützhülse hintergreift, gemäß dem Oberbegriff des Anspruchs 11.

Aus der Elektrotechnik ist eine Vielzahl von elektrischen Steckverbindern bekannt. Elektrischen Steckverbinder dienen bekanntermaßen dazu, elektrische Versorgungssignale und/oder Datensignale an korrespondierende Gegensteckverbinder zu übertragen. Bei einem Steckverbinder bzw. Gegensteckverbinder kann es sich um einen Stecker, einen Einbaustecker, eine Buchse, eine Kupplung oder einen Adapter handeln. Die im Rahmen der Erfindung verwendete Bezeichnung "Steckverbinder" bzw. "Gegensteckverbinder" steht stellvertretend für alle Varianten.

Insbesondere bei Steckverbindern für die Automobilindustrie bzw. für Fahrzeuge werden hohe Anforderungen an deren Robustheit und die Sicherheit gestellt. So muss ein Steckverbinder mitunter hohen Belastungen, beispielsweise mechanischen Belastungen, standhalten. Insbesondere beim autonomen Betrieb von Fahrzeugen und für Fahrerassistenzsysteme ist die Gewährleistung der Sicherheit vorrangig.

Mitunter müssen beim autonomen Betrieb eines Fahrzeugs bzw. bei Verwendung von Assistenzsystemen hohe Datenmengen von mehreren Kameras, diversen Sensoren und Navigationsquellen miteinander kombiniert und transportiert werden, üblicherweise in Echtzeit. Der Betrieb vieler Geräte, Bildschirme und Kameras erfordert demnach eine leistungsfähige Infrastruktur in der Fahrzeugelektronik. Demnach sind die Anforderungen an die Steckverbinder und die Kabelverbindungen innerhalb eines Fahrzeugs bezüglich der erforderlichen Datenrate mittlerweile sehr hoch. Gleichzeitig ist es, zur Einsparung von Bauraum und Gewicht wichtig, die Steckverbinder möglichst kompakt auszubilden.

Um einen Steckverbinder auf einem Kabel zu montieren ist es bekannt, das Kabel und den Steckverbinder in einem Verbindungsbereich zu verpressen. Dabei wirkt sich die Kraft, mit der der Steckverbinder verpresst ist, auf die mechanische Haltekraft zwischen dem Kabel und dem Steckverbinder aus. Allerdings ist ein Verpressen naturgemäß mit einer entsprechenden Deformation des Kabels und/oder der Steckverbinderkomponenten verbunden. Diese Deformation kann sich schließlich nachteilig auf die elektrischen Eigenschaften der Steckverbinderanordnung auswirken. Es gilt somit in der Regel, einen Kompromiss zwischen ausreichender Haltekraft und guten elektrischen Eigenschaften einzugehen. Ein solcher Kompromiss kann insbesondere der Eignung besonders robuster Steckverbinderanordnung für die Hochfrequenztechnik entgegenstehen.

Um diesen Zustand zu verbessern wird in der gattungsgemäßen DE 10 2017 006 767 A1 eine Steckverbinderanordnung mit einem Steckverbinder und einem Kabel vorgeschlagen, bei der eine Stützhülse auf einem von einem Kabelmantel freigelegten Abschnitt des Kabels befestigt ist. Zwischen einer kabelseitigen Kante der Stützhülse und der Abisolierkante des auf dem Kabel verbliebenen Kabelmantels wird eine Einbuchtung ausgebildet. Zur Montage des Steckverbinders wird dessen Außenleiterkontaktelement schließlich derart auf Kabel und Stützhülse verpresst, dass das Außenleiterkontaktelement in die Einbuchtung zwischen Stützhülse und Kabelmantel eindringt. Es kann somit ergänzend zu einem Kraftschluss ein Formschluss entlang der Längsachse der Steckverbinderanordnung bereitgestellt werden. Die Steckverbinderanordnung kann damit eine gesteigerte Haltekraft bei gleichzeitig guten elektrischen Eigenschaften aufweisen.

In der Praxis hat sich allerdings gezeigt, dass das in der DE 10 2017 006 767 A1 vorgeschlagene Befestigungsprinzip für einen zuverlässigen Einsatz eine gewisse Mindestwandstärke der Stützhülse voraussetzt. Dadurch, dass die Stützhülse zusammen mit dem Kabelmantel die Einbuchtung des Kabels ausbildet, definiert die Wandstärke der Stützhülse die Tiefe der Einbuchtung. Die korrespondierende Einbuchtung des umgeformten Außenleiterkontaktelements setzt sich herstellungsbedingt aus mehreren Biegungen mit jeweils einem Biegeradius zusammen. Bei einer geringen Wandstärke der Stützhülse kommt es vor, dass aufeinander folgende Biegungen des Außenleiterkontaktelements ineinander übergehen. Hierdurch kann die formschlüssige Verbindung zwischen dem Außenleiterkontaktelement und dem mit der Stützhülse vorkonfektionierten Kabel nachteilig ihre Haltekraft verlieren.

Zum weiteren technischen Hintergrund sei noch auf die folgenden Druckschriften verwiesen.

Die EP 0 986 135 A1 betrifft ein Montageverfahren eines Steckverbinders auf einem elektrischen Kabel. Diesbezüglich wird vorgeschlagen, zunächst eine Stützhülse auf den Kabelmantel des Kabels aufzuschieben und auf dem Kabelmantel zu vercrimpen. Anschließend soll ein Außenleiterschirmgeflecht über die Stützhülse umgelegt werden. Auf dem so vorkonfektionierten Kabel wird dann ein weiterer Kontaktkörper montiert. Der Kontaktkörper wird anschließend auf der Stützhülse und dem Außenleiterschirmgeflecht vercrimpt. Schließlich wird das auf diese Weise vorbereitete Kabel in das Steckverbindergehäuse eingefügt.

Die US 5,429,529 A betrifft einen elektrischen Steckverbinder mit einem Außenleiterkontaktelement, das auf einem vorkonfektionierten elektrischen Kabel montiert wird. Konkret wird vorgeschlagen, eine Stützhülse auf einem Außenleiterschirmgeflecht sowie auf einem Kabelmantel zu vercrimpen. Nach der Montage in dem Gehäuse wird ein Dichtelement zwischen dem Kabel und dem Gehäuse eingeführt.

Auch die EP 3 242 359 A1 beschreibt ein Montageverfahren eines Außenleiterkontaktelements auf einem vorkonfektionierten elektrischen Kabel. Hierzu soll eine Stützhülse auf einem Außenleiterschirmgeflecht des Kabels befestigt, das Kabelschirmgeflecht über die Stützhülse umgeschlagen und anschließend das Außenleiterkontaktelement auf der Stützhülse und dem Außenleiterschirmgeflecht befestigt werden. Das Außenleiterkontaktelement wird dabei in einem axialen Abschnitt derart verpresst, dass die Prägungen anschließend eine kabelseitige Stirnseite der Stützhülse zu hintergreifen vermögen.

In Anbetracht des bekannten Stands der Technik besteht die Aufgabe der vorliegenden Erfindung darin, ein Außenleiterkontaktelement bereitzustellen, das insbesondere eine verbesserte Haltekraft auf einem Kabel mit vorteilhaften elektrischen Eigenschaften kombiniert.

Der vorliegenden Erfindung liegt auch die Aufgabe zugrunde, eine Steckverbinderanordnung bereitzustellen, die insbesondere eine verbesserte Haltekraft eines Außenleiterkontaktelements auf einem Kabel mit vorteilhaften elektrischen Eigenschaften kombiniert.

Schließlich ist es auch Aufgabe der Erfindung, ein verbessertes Montageverfahren für eine Steckverbinderanordnung bereitzustellen, insbesondere um die Haltekraft eines Außenleiterkontaktelements auf einem Kabel zu erhöhen.

Die Aufgabe wird für das Außenleiterkontaktelement mit den in Anspruch 1 aufgeführten Merkmalen gelöst. Hinsichtlich der Steckverbinderanordnung wird die Aufgabe durch die Merkmale des Anspruchs 6 gelöst. Bezüglich des Montageverfahrens wird die Aufgabe durch die Merkmale des Anspruchs 11 gelöst.

Die abhängigen Ansprüche und die nachfolgend beschriebenen Merkmale betreffen vorteilhafte Ausführungsformen und Varianten der Erfindung.

Es ist ein Außenleiterkontaktelement für eine Steckverbinderanordnung vorgesehen.

Die Steckverbinderanordnung wird nachfolgend noch näher beschrieben und kann insbesondere einen elektrischen Steckverbinder (oder einzelne Steckverbinderkomponenten des elektrischen Steckverbinders) und ein elektrisches Kabel aufweisen, auf dem der Steckverbinder bzw. die Steckverbinderkomponenten des Steckverbinders befestigt sind.

Vorzugsweise weist die Steckverbinderanordnung bzw. der Steckverbinder der Steckverbinderanordnung neben dem Außenleiterkontaktelement ein Innenleiterkontaktelement, eine Stützhülse und optional eine Gehäusebaugruppe auf, wie nachfolgend noch beschrieben wird.

Das Außenleiterkontaktelement kann auf dem Kabel montiert werden, insbesondere in Umfangsrichtung (gegen ein Verdrehen) und/oder axial entlang der Längsachse der Steckverbinderanordnung (gegen ein Abziehen von dem Kabel) gesichert werden.

Das Außenleiterkontaktelement kann einteilig oder mehrteilig ausgebildet sein. Vorzugsweise ist das Außenleiterkontaktelement aus zumindest einem Blech ausgeformt.

Das Außenleiterkontaktelement kann einen Außenleiter des Kabels elektrisch und mechanisch kontaktieren oder zumindest mittelbar mit dem Außenleiter des Kabels elektrisch verbunden sein. Das Außenleiterkontaktelement kann ausgebildet sein, um innenliegende Steckverbinderkomponenten des Steckverbinders elektromagnetisch abzuschirmen (beispielsweise ein Innenleiterkontaktelement) und/oder um eine elektrische Verbindung des Außenleiters des Kabels mit einem korrespondierenden Außenleiterkontaktelement eines Gegensteckverbinders zu ermöglichen.

Das Außenleiterkontaktelement kann im Bereich seines vorderen, freien Endes eine Schnittstelle zur elektrischen und/oder mechanischen Kontaktierung mit einem Gegensteckverbinder, insbesondere mit einem korrespondierenden Außenleiterkontaktelement eines Gegensteckverbinders, aufweisen. Die spezifische Ausgestaltung der Schnittstelle kann von der vorgesehenen Steckverbindernorm abhängen. Die Schnittstelle kann beispielsweise eine Federlasche oder mehrere Federlaschen, vorzugsweise einen sogenannten Federkorb, aufweisen.

Das Außenleiterkontaktelement kann ausgebildet sein, um auf einer Stützhülse und/oder auf einem Außenleiter des Kabels und/oder auf einem Kabelmantel des Kabels montierbar, insbesondere verpressbar, vorzugsweise vercrimpbar, zu sein.

Bei einem Außenleiter des Kabels kann es sich insbesondere um ein Kabelschirmgeflecht aus miteinander verflochtenen Einzeldrähten handeln. Grundsätzlich kann allerdings ein beliebiger Außenleiter vorgesehen sein.

Erfindungsgemäß weist das Außenleiterkontaktelement zumindest einen Fixieranschlag auf, der in einem auf einer Stützhülse montierten Zustand des Außenleiterkontaktelements eine von einem vorderen, freien Ende des Außenleiterkontaktelements abgewandte, kabelseitige Stirnfläche der Stützhülse entlang der Längsachse der Steckverbinderanordnung zu hintergreifen vermag.

Durch den Fixieranschlag, der sich vorzugsweise in Radialrichtung bzw. weitgehend orthogonal zu der Längsachse in Richtung auf die Längsachse erstreckt, kann in Axialrichtung ein Formschluss für das Außenleiterkontaktelement bereitgestellt werden. Insbesondere wenn die Stützhülse in bekannter Weise auf dem Außenleiter des Kabels befestigt ist, kann hierdurch eine ausreichende Haltekraft für das Außenleiterkontaktelement bereitgestellt werden. Insofern weitere Steckverbinderkomponenten des Steckverbinders mit dem Außenleiterkontaktelement verbunden werden, beispielsweise eine Gehäusebaugruppe des Steckverbinders, kann in Folge auch deren Haltekraft verbessert sein.

Ergänzend zu dem Formschluss kann durch ein Verpressen, vorzugsweise Vercrimpen, auch eine kraftschlüssige Verbindung zwischen dem Außenleiterkontaktelement und der Stützhülse, dem Außenleiter des Kabels und/oder dem Kabelmantel des Kabels bereitgestellt werden. Durch den bereits vorhandenen Formschluss kann die noch erforderliche Presskraft allerdings verringert sein, wodurch eine Deformation der Stützhülse oder des Kabels verringert oder gegebenenfalls sogar vollständig vermieden werden kann. Hierdurch können die elektrischen Eigenschaften des auf dem Kabel befestigten Steckverbinders verbessert sein.

Gemäß einer ersten erfindungsgemäßen Variante ist vorgesehen, dass der Fixieranschlag in dem Außenleiterkontaktelement durch eine dem vorderen, freien Ende des Außenleiterkontaktelements zugewandte, steckerseitige Kante einer in das Außenleiterkontaktelement eingebrachten Materialausnehmung gebildet ist.

Gemäß einer zweiten erfindungsgemäßen Variante ist vorgesehen, dass der Fixieranschlag in dem Außenleiterkontaktelement bereits vor der Montage des Außenleiterkontaktelements durch ein an der Innenwandung des Außenleiterkontaktelements befestigtes, separates Anschlagelement gebildet ist.

Gemäß einer dritten erfindungsgemäßen Variante ist vorgesehen, dass der Fixieranschlag in dem Außenleiterkontaktelement durch eine im unmontierten Zustand des Außenleiterkontaktelements in das Außenleiterkontaktelement eingebrachte Prägung gebildet ist.

Die genannten drei erfindungsgemäßen Varianten stellen Alternativlösungen für die einheitliche erfindungsgemäße Aufgabe dar. Die drei Varianten stehen insbesondere auch dahingehend miteinander in Beziehung, dass ein vorteilhafter Fixieranschlag als Kante in dem Außenleiterkontaktelement bereitgestellt wird, vorzugsweise bereits vor der Montage des Außenleiterkontaktelements.

Insbesondere wenn mehr als ein Fixieranschlag vorgesehen ist, können die erfindungsgemäßen Varianten beliebig miteinander kombiniert werden.

Allen drei erfindungsgemäßen Varianten ist der Vorteil gemein, dass in dem Außenleiterkontaktelement eine Abstützfläche für die Stützhülse gebildet werden kann, vorzugsweise eine Abstützfläche mit einer orthogonalen Stirnfläche (bezogen auf die Längsachse der Steckverbinderanordnung). Durch diese axiale Abstützung an der Stützhülse wird das Außenleiterkontaktelement (und damit der Steckverbinder) optimal an dem elektrischen Kabel gehalten. Eine hohe Haltekraft kann im Gegensatz zu dem bekannten Stand der Technik selbst dann bereitgestellt werden, wenn die Wandstärke der Stützhülse bzw. die Einbuchtung zwischen Stützhülse und Kabelmantel des Kabels nur eine geringe Tiefe aufweisen. Da der Fixieranschlag nicht ausschließlich durch ein Verpressen in dem Außenleiterkontaktelement ausgebildet wird, kann die Anzahl an Biegeradien reduziert werden und gegebenenfalls sogar ein Fixieranschlag bereitgestellt werden, der keine Biegeradien in dem fraglichen Abschnitt aufweist. Erfindungsgemäß können beispielsweise besonders robuste Steckverbinder für die Hochfrequenztechnik bereitgestellt werden, deren Stützhülsen nur eine geringe Wandstärke aufweisen, wodurch die Steckverbinder außerdem besonders klein ausgebildet sein können.

Gemäß einer Weiterbildung der Erfindung kann vorgesehen sein, dass die Materialausnehmung in dem Außenleiterkontaktelement als teilringförmig umlaufender Schlitz ausgebildet ist.

Der teilringförmig umlaufende Schlitz kann beispielsweise einen Kreisbogen mit einem Mittelpunktswinkel von 10° bis 180°, vorzugsweise 20° bis 120°, weiter bevorzugt 45° bis 90°, beschreiben.

Es können auch mehrere Fixieranschläge durch mehrere entlang des Umfangs des Außenleiterkontaktelements verteilt angeordnete Materialausnehmungen vorgesehen sein, die vorzugsweise entlang der Längsachse des Außenleiterkontaktelements an derselben axialen Position angeordnet sind. Beispielsweise können zwei teilringförmig umlaufende Schlitze, drei teilringförmig umlaufende Schlitze, vier teilringförmig umlaufende Schlitze, fünf teilringförmig umlaufende Schlitze, sechs teilringförmig umlaufende Schlitze oder noch mehr teilringförmig umlaufende Schlitze vorgesehen sein.

Gemäß einer Weiterbildung der Erfindung kann vorgesehen sein, dass die Materialausnehmung derart in das Außenleiterkontaktelement eingebracht ist, dass das Außenleiterkontaktelement eine einseitig angebundene Lasche ausbildet, wobei die freie, steckerseitige Kante der Lasche den Fixieranschlag bildet.

Beispielsweise kann eine U-förmige Materialausnehmung zur Ausbildung der Lasche vorgesehen sein.

Vorzugsweise weist die steckerseitige Kante der Lasche einen linearen bzw. geradlinigen Verlauf auf, um einen möglichst vollflächigen stirnseitigen Fixieranschlag auszubilden.

Insofern vorgesehen ist, mehrere Fixieranschläge in dem Außenleiterkontaktelement auszubilden, können entlang des Umfangs des Außenleiterkontaktelements auch mehrere Laschen ausgebildet werden, die vorzugsweise entlang der Längsachse des Außenleiterkontaktelements an derselben axialen Position angeordnet sind. Beispielsweise können zwei Laschen, drei Laschen, vier Laschen, fünf Laschen, sechs Laschen oder noch mehr Laschen vorgesehen sein.

Gemäß der ersten erfindungsgemäßen Variante ist vorgesehen, dass das Außenleiterkontaktelement angrenzend an die steckerseitige Kante der Materialausnehmung in Richtung auf die Längsachse umgeformt ist.

Insbesondere durch ein Umformen des Außenleiterkontaktelements im Bereich der steckerseitigen Kante des Schlitzes oder der Lasche in Richtung auf die Längsachse kann der Fixieranschlag in besonders vorteilhafter Weise ausgebildet werden.

Vorzugsweise wird das Außenleiterkontaktelement während des in der Regel ohnehin vorgesehenen Verpressens auf der Stützhülse gleichzeitig entsprechend umgeformt. Das Außenleiterkontaktelement kann allerdings auch bereits im unmontierten Zustand angrenzend an die steckerseitige Kante der Materialausnehmung in Richtung auf die Längsachse entsprechend umgeformt sein.

In einer Weiterbildung der Erfindung kann vorgesehen sein, dass das separate Anschlagelement ein Blechelement, ein Metallsteg und/oder ein Drahtteil ist.

Das Anschlagelement und das Außenleiterkontaktelement sind vorzugsweise mehrteilig ausgebildet. Vorzugsweise ist das Anschlagelement formschlüssig mit dem Außenleiterkontaktelement verbunden, beispielsweise mittels Durchsetzfügen. Auch ein anderes Verbindungsverfahren kann allerdings vorgesehen sein, beispielsweise auch ein stoffschlüssiges Verbindungsverfahren.

Insofern mehrere Fixieranschläge in dem Außenleiterkontaktelement vorgesehen sind, können mehrere Anschlagelemente vorgesehen sein (jeweils als Blechelement, als Metallsteg und/oder als Drahtteil ausgebildet). Die Anschlagelemente können entlang des Umfangs des Außenleiterkontaktelements an der Innenwandung verteilt angeordnet sein, vorzugsweise entlang der Längsachse des Außenleiterkontaktelements an derselben axialen Position. Beispielsweise können zwei Anschlagelemente, drei Anschlagelemente, vier Anschlagelemente, fünf Anschlagelemente, sechs Anschlagelemente oder noch mehr Anschlagelemente vorgesehen sein.

In einer vorteilhaften Weiterbildung der Erfindung kann vorgesehen sein, dass die in das Außenleiterkontaktelement eingebrachte Prägung als teilringförmiger Steg oder als vollständig ringförmig umlaufender Steg ausgebildet ist, der sich ausgehend von der Innenwandung des Außenleiterkontaktelements in Richtung der Längsachse erstreckt.

Besonders bevorzugt ist der Steg nur teilringförmig umlaufend; grundsätzlich kann aber auch ein vollständig ringförmig umlaufender Steg vorgesehen sein. Der teilringförmig umlaufende Steg kann beispielsweise einen Kreisbogen mit einem Mittelpunktswinkel von 10° bis 180°, vorzugsweise 20° bis 120°, weiter bevorzugt 45° bis 90°, beschreiben.

Es können auch mehrere Fixieranschläge durch mehrere entlang des Umfangs des Außenleiterkontaktelements verteilt angeordnete Prägungen vorgesehen sein, die vorzugsweise entlang der Längsachse des Außenleiterkontaktelements an derselben axialen Position angeordnet sind. Beispielsweise können zwei teilringförmig umlaufende Stege, drei teilringförmig umlaufende Stege, vier teilringförmig umlaufende Stege, fünf teilringförmig umlaufende Stege, sechs teilringförmig umlaufende Stege oder noch mehr teilringförmig umlaufende Stege vorgesehen sein.

Die Erfindung betrifft auch eine Steckverbinderanordnung, aufweisend eine auf einem Außenleiter eines elektrischen Kabels befestigte Stützhülse und ein auf der Stützhülse montiertes Außenleiterkontaktelement, insbesondere ein vorstehend und nachfolgend beschriebenes Außenleiterkontaktelement.

Es kann vorzugsweise vorgesehen sein, dass die Steckverbinderanordnung das elektrische Kabel aufweist. Somit kann das elektrische Kabel im Rahmen der Erfindung als Teil der Steckverbinderanordnung angesehen werden. Grundsätzlich kann das elektrische Kabel allerdings auch unabhängig von der Steckverbinderanordnung sein.

In vorteilhafter Weise kann eine Steckverbinderanordnung mit einem Außenleiterkontaktelement mit integriertem Fixieranschlag, insbesondere durch eine Materialausnehmung bzw. Freimachung und anschließende Umformung des Außenleiterkontaktelements, bereitgestellt werden. Hierdurch kann die Haltekraft des Steckverbinders auf dem Kabel optimiert werden.

Die Stützhülse kann vorzugsweise ein Haltemittel aufweisen, beispielsweise eine biegbare Lasche oder mehrere biegbare Laschen, um eine radial nach innen in Richtung auf die Längsachse der Steckverbinderanordnung wirkende Kraft auf das Kabel bzw. auf den Außenleiter des Kabels aufzubringen. Hierdurch kann verhindert werden, dass die Stützhülse auf dem Kabel verrutscht.

Die Stützhülse kann auf dem Außenleiter des Kabels verpresst sein.

In einer Weiterbildung der Erfindung kann vorgesehen sein, dass der Außenleiter des Kabels, insbesondere ein als Kabelschirmgeflecht ausgebildeter Außenleiter des Kabels, zumindest abschnittsweise über die Stützhülse umgelegt ist.

Auf diese Weise kann eine vorteilhafte elektrische und mechanische Verbindung bzw. Kontaktierung zwischen dem Außenleiter des Kabels und dem Außenleiterkontaktelement des Steckverbinders ermöglicht werden.

In einer besonders bevorzugten Weiterbildung kann außerdem vorgesehen sein, dass der Außenleiter des Kabels, insbesondere das Kabelschirmgeflecht, derart über die Stützhülse umgelegt ist, dass ein vorderes, freies Ende des Außenleiters bzw. des Kabelschirmgeflechts über eine kabelseitige Kante der Stützhülse hinausragt.

Hierdurch kann die Haltekraft des Außenleiterkontaktelements auf dem Kabel weiter verbessert sein, da der Außenleiter bzw. das Kabelschirmgeflecht zwischen dem Fixieranschlag und der kabelseitigen Stirnfläche der Stützhülse eingeklemmt werden kann. Axiale Kräfte, die anschließend auf das Außenleiterkontaktelement entlang der Längsachse des Kabels wirken, können dadurch vorteilhaft über den Außenleiter bzw. über das Kabelschirmgeflecht abgeführt werden. Auf diese Weise kann eine Befestigung des Außenleiterkontaktelements auf dem Kabel möglich sein, ohne dass eine Deformation des Außenleiters bzw. des Kabelschirmgeflechts in Richtung auf die Längsachse erforderlich ist.

In einer vorteilhaften Weiterbildung der Erfindung kann vorgesehen sein, dass das Außenleiterkontaktelement auf der Stützhülse verpresst, vorzugsweise vercrimpt, ist.

Das Außenleiterkontaktelement kann radial und/oder axial mit der Stützhülse verpresst sein.

Das Außenleiterkontaktelement kann ergänzend mit dem Kabelmantel des Kabels, dem Außenleiter des Kabels und/oder mit weiteren Kabelkomponenten des Kabels (beispielsweise einer Kabelfolie oder einer Isolation eines Innenleiters des Kabels) verpresst, vorzugsweise vercrimpt sein.

In einer vorteilhaften Weiterbildung der Erfindung kann vorgesehen sein, dass die Steckverbinderanordnung ein auf einem Innenleiter des elektrischen Kabels befestigtes Innenleiterkontaktelement aufweist. Vorzugsweise erstreckt sich das Innenleiterkontaktelement zumindest abschnittsweise entlang der Längsachse durch das Außenleiterkontaktelement.

Besonders bevorzugt kann die Steckverbinderanordnung koaxial ausgebildet sein, wobei das Innenleiterkontaktelement koaxial durch das Außenleiterkontaktelement verläuft.

In einer Ausgestaltung der Erfindung kann vorgesehen sein, dass die Steckverbinderanordnung ein zwischen dem Innenleiterkontaktelement und dem Außenleiterkontaktelement angeordnetes Isolierelement aufweist.

In einer Ausgestaltung der Erfindung kann außerdem vorgesehen sein, dass die Steckverbinderanordnung eine Gehäusebaugruppe aufweist, vorzugsweise eine Gehäusebaugruppe aus einem Kunststoff. Die Gehäusebaugruppe kann eine Aufnahme aufweisen, um zumindest ein Außenleiterkontaktelement aufzunehmen. Zur Befestigung des zumindest einen Außenleiterkontaktelements können Rastmittel vorgesehen sein.

Der erfindungsgemäße Steckverbinder kann besonders vorteilhaft innerhalb eines Fahrzeugs, insbesondere eines Kraftfahrzeugs, verwendet werden. Der Begriff "Fahrzeug" beschreibt dabei jegliches Fortbewegungsmittel, insbesondere Fahrzeuge zu Lande, zu Wasser oder in der Luft, eingeschlossen auch Raumfahrzeuge.

Mögliche Einsatzgebiete sind insbesondere autonomes Fahren, Fahrer-Assistenz-Systeme, Navigationssysteme, "Infotainment"-Systeme, Fond-Entertainment-Systeme, Internetverbindungen und Wireless Gigabit (IEEE 802.11ad Standard). Mögliche Anwendungen betreffen hochaufgelöste Kameras, beispielsweise 4K- und 8K-Kameras, Sensorik, Onboard-Computer, hochauflösende Bildschirme, hochauflösende Armaturenbretter, 3D-Navigationsgeräte und Mobilfunkgeräte.

Der erfindungsgemäße Steckverbinder eignet sich allerdings für beliebige Anwendungen innerhalb der gesamten Elektrotechnik und ist nicht auf den Einsatz in der Fahrzeugtechnik beschränkt zu verstehen.

Der elektrische Steckverbinder und die elektrische Steckverbindung sind nicht auf einen spezifischen Steckverbindertyp beschränkt, wobei sich die Erfindung insbesondere für Steckverbinder und Steckverbindungen für die Hochfrequenztechnik eignet. Es können beispielsweise Steckverbinder bzw. Steckverbindungen des Typs PL, BNC, TNC, SMBA (FAKRA), SMA, SMB, SMS, SMC, SMP, BMS, HFM (FAKRA-Mini), H-MTD, BMK, Mini-Coax oder MATE-AX vorgesehen sein.

Die Erfindung betrifft auch ein Montageverfahren für eine Steckverbinderanordnung. Es ist vorgesehen, dass ein Außenleiterkontaktelement derart auf einer auf einem elektrischen Kabel befestigten Stützhülse montiert wird, dass ein Fixieranschlag des Außenleiterkontaktelements eine von einem vorderen, freien Ende des Außenleiterkontaktelements abgewandte, kabelseitige Stirnfläche der Stützhülse entlang der Längsachse der Steckverbinderanordnung hintergreift.

Gemäß einer ersten erfindungsgemäßen Variante des Montageverfahrens ist vorgesehen, dass der Fixieranschlag in dem Außenleiterkontaktelement gebildet wird, indem eine Materialausnehmung in das Außenleiterkontaktelement eingebracht wird. Vorzugsweise kann vorgesehen sein, dass eine dem vorderen, freien Ende des Außenleiterkontaktelements zugewandte, steckerseitige Kante der Materialausnehmung in Richtung auf die Längsachse der Steckverbinderanordnung umgeformt wird. Es ist dabei vorgesehen, dass das Außenleiterkontaktelement angrenzend an die steckerseitige Kante der Materialausnehmung in Richtung auf die Längsachse umgeformt wird. Vorzugsweise wird die steckerseitige Kante der Materialausnehmung während des Verpressens des Außenleiterkontaktelements auf der Stützhülse umgeformt.

Gemäß einer zweiten erfindungsgemäßen Variante des Montageverfahrens (alternativ oder ergänzend zu den anderen Varianten) ist vorgesehen, dass der Fixieranschlag in dem Außenleiterkontaktelement gebildet wird, indem bereits vor der Montage des Außenleiterkontaktelements ein separates Anschlagelement an der Innenwandung des Außenleiterkontaktelements befestigt wird.

Gemäß einer dritten erfindungsgemäßen Variante des Montageverfahrens (alternativ oder ergänzend zu den anderen Varianten) ist vorgesehen, dass der Fixieranschlag in dem Außenleiterkontaktelement gebildet wird, indem im unmontierten Zustand des Außenleiterkontaktelements eine Prägung in das Außenleiterkontaktelement eingebracht wird.

Den erfindungsgemäßen Varianten des Montageverfahrens ist gemein, dass das Außenleiterkontaktelement in vorteilhafter Weise vorverarbeitet bzw. vorbereitet werden kann und vorzugsweise anschließend durch einen Umform-, vorzugsweise Crimpprozess, derart verformt wird, dass der verformte Bereich des Außenleiterkontaktelements eine axiale, stirnseitige Abstützfläche für die Stützhülse bildet. Hierdurch kann die Haltekraft des Außenleiterkontaktelements und damit des gesamten Steckverbinders an dem (vorkonfektionierten) Kabel verglichen mit dem Stand der Technik verbessert sein.

In einer Weiterbildung der Erfindung kann vorgesehen sein, dass das Außenleiterkontaktelement durch einen Stanzbiegeprozess hergestellt wird bzw. hergestellt ist.

Vorzugsweise wird das Anschlagelement an der Innenwandung des Außenleiterkontaktelements befestigt, nachdem das Außenleiterkontaktelement im Rahmen des Stanzbiegeprozesses hergestellt und bevor das Außenleiterkontaktelement zur Montage auf das (vorkonfektionierte) Kabel aufgeschoben wird.

Gemäß einer Weiterbildung der Erfindung kann vorgesehen sein, dass die Materialausnehmung vor dem Montieren des Außenleiterkontaktelements auf der Stützhülse in das Außenleiterkontaktelement eingebracht wird, vorzugsweise während des Stanzbiegeprozesses in das Außenleiterkontaktelement eingebracht wird.

Es kann allerdings auch vorgesehen sein, dass die Materialausnehmung gleichzeitig mit dem Montieren des Außenleiterkontaktelements auf der Stützhülse in das Außenleiterkontaktelement eingebracht wird, beispielsweise durch ein Presswerkzeug mit einem integrierten Stanzelement.

In einer vorteilhaften Weiterbildung der Erfindung kann vorgesehen sein, dass das separate Anschlagelement mittels Durchsetzfügen (auch unter dem Begriff "Clinchen" bekannt) an der Innenwandung des Außenleiterkontaktelements befestigt wird.

Merkmale, die im Zusammenhang mit dem erfindungsgemäßen Außenleiterkontaktelement beschrieben wurden, sind selbstverständlich auch für die Steckverbinderanordnung und das Montageverfahren vorteilhaft umsetzbar - und umgekehrt. Ferner können Vorteile, die bereits im Zusammenhang mit dem erfindungsgemäßen Außenleiterkontaktelement genannt wurden, auch auf die Steckverbinderanordnung und das Montageverfahren bezogen verstanden werden - und umgekehrt.

Die Erfindung betrifft außerdem auch ein Außenleiterkontaktelement für eine Steckverbinderanordnung, aufweisend zumindest einen Fixieranschlag, der in einem auf einer Stützhülse montierten Zustand des Außenleiterkontaktelements eine von einem vorderen, freien Ende des Außenleiterkontaktelements abgewandte, kabelseitige Stirnfläche der Stützhülse entlang der Längsachse der Steckverbinderanordnung zu hintergreifen vermag, wobei der Fixieranschlag in dem Außenleiterkontaktelement bereits im unmontierten Zustand des Außenleiterkontaktelements in das Außenleiterkontaktelement eingebracht ist oder wobei das Außenleiterkontaktelement im unmontierten Zustand zumindest vorbearbeitet ist, um den Fixieranschlag auszubilden. Die Patentansprüche und die in der vorliegenden Beschreibung beschriebenen Merkmale betreffen diesbezüglich vorteilhafte Ausführungsformen und Varianten.

Ergänzend sei darauf hingewiesen, dass Begriffe wie "umfassend", "aufweisend" oder "mit" keine anderen Merkmale oder Schritte ausschließen. Ferner schließen Begriffe wie "ein" oder "das", die auf eine Einzahl von Schritten oder Merkmalen hinweisen, keine Mehrzahl von Merkmalen oder Schritten aus - und umgekehrt.

In einer puristischen Ausführungsform der Erfindung kann allerdings auch vorgesehen sein, dass die in der Erfindung mit den Begriffen "umfassend", "aufweisend" oder "mit" eingeführten Merkmale abschließend aufgezählt sind. Dementsprechend kann eine oder können mehrere Aufzählungen von Merkmalen im Rahmen der Erfindung als abgeschlossen betrachtet werden, beispielsweise jeweils für jeden Anspruch betrachtet. Die Erfindung kann beispielswiese ausschließlich aus den in Anspruch 1 genannten Merkmalen bestehen.

Es sei erwähnt, dass Bezeichnungen wie "erstes" oder "zweites" etc. vornehmlich aus Gründen der Unterscheidbarkeit von jeweiligen Vorrichtungs- oder Verfahrensmerkmalen verwendet werden und nicht unbedingt andeuten sollen, dass sich Merkmale gegenseitig bedingen oder miteinander in Beziehung stehen.

Ferner sei betont, dass die vorliegend beschriebenen Werte und Parameter Abweichungen oder Schwankungen von ±10% oder weniger, vorzugsweise ±5% oder weniger, weiter bevorzugt ±1% oder weniger, und ganz besonders bevorzugt ±0,1% oder weniger des jeweils benannten Wertes bzw. Parameters mit einschließen, sofern diese Abweichungen bei der Umsetzung der Erfindung in der Praxis nicht ausgeschlossen sind. Die Angabe von Bereichen durch Anfangs- und Endwerte umfasst auch all diejenigen Werte und Bruchteile, die von dem jeweils benannten Bereich eingeschlossen sind, insbesondere die Anfangs- und Endwerte und einen jeweiligen Mittelwert.

Nachfolgend werden Ausführungsbeispiele der Erfindung anhand der Zeichnung näher beschrieben.

Die Figuren zeigen jeweils bevorzugte Ausführungsbeispiele, in denen einzelne Merkmale der vorliegenden Erfindung in Kombination miteinander dargestellt sind. Merkmale eines Ausführungsbeispiels sind auch losgelöst von den anderen Merkmalen des gleichen Ausführungsbeispiels umsetzbar und können dementsprechend von einem Fachmann ohne weiteres zu weiteren sinnvollen Kombinationen und Unterkombinationen mit Merkmalen anderer Ausführungsbeispiele verbunden werden.

In den Figuren sind funktionsgleiche Elemente mit denselben Bezugszeichen versehen.

Es zeigen schematisch:
- Figur 1: eine Steckverbinderanordnung mit einem Außenleiterkontaktelement gemäß dem Stand der Technik in einer perspektivischen Darstellung;
- Figur 2: eine perspektivische Explosionsdarstellung vorteilhafter Komponenten einer erfindungsgemäßen Steckverbinderanordnung;
- Figur 3: ein erstes Ausführungsbeispiel eines erfindungsgemäßen Außenleiterkontaktelements mit einem teilringförmig umlaufenden Schlitz zur Ausbildung eines Fixieranschlags in einer Seitenansicht;
- Figur 4: das Außenleiterkontaktelement der Figur 3 in einer Draufsicht;
- Figur 5: das Außenleiterkontaktelement der Figur 3 in einem montierten Zustand in einer perspektivischen Darstellung;
- Figur 6: das Außenleiterkontaktelement der Figur 3 in einem teilmontierten Zustand in einer teilweise geschnittenen Seitenansicht;
- Figur 7: das Außenleiterkontaktelement der Figur 3 in einem montierten Zustand in einer teilweise geschnittenen Seitenansicht;
- Figur 8: ein zweites Ausführungsbeispiel eines erfindungsgemäßen Außenleiterkontaktelements mit einer Lasche zur Ausbildung eines Fixieranschlags in einer Draufsicht;
- Figur 9: das Außenleiterkontaktelement der Figur 8 in einer Seitenansicht;
- Figur 10: das Außenleiterkontaktelement der Figur 8 in einem teilmontierten Zustand in einer teilweise geschnittenen Seitenansicht;
- Figur 11: das Außenleiterkontaktelement der Figur 8 in einem montierten Zustand in einer teilweise geschnittenen Seitenansicht;
- Figur 12: das Außenleiterkontaktelement der Figur 8 in einem montierten Zustand in einer weiteren Seitenansicht;
- Figur 13: ein drittes Ausführungsbeispiel eines erfindungsgemäßen Außenleiterkontaktelements mit einem Anschlagelement zur Ausbildung eines Fixieranschlags in einer Draufsicht;
- Figur 14: das Außenleiterkontaktelement der Figur 13 in einem ersten teilmontierten Zustand in einer teilweise geschnittenen Seitenansicht;
- Figur 15: das Außenleiterkontaktelement der Figur 13 in einem zweiten teilmontierten Zustand in einer teilweise geschnittenen Seitenansicht;
- Figur 16: das Außenleiterkontaktelement der Figur 13 in einem montierten Zustand in einer teilweise geschnittenen Seitenansicht;
- Figur 17: ein viertes Ausführungsbeispiel eines erfindungsgemäßen Außenleiterkontaktelements mit einer Prägung zur Ausbildung eines Fixieranschlags in einer Seitenansicht;
- Figur 18: das Außenleiterkontaktelement der Figur 17 in einer geschnittenen Seitenansicht;
- Figur 19: das Außenleiterkontaktelement der Figur 17 in einem teilmontierten Zustand in einer teilweise geschnittenen Seitenansicht; und
- Figur 20: das Außenleiterkontaktelement der Figur 17 in einem montierten Zustand in einer teilweise geschnittenen Seitenansicht.

Figur 1 zeigt eine Steckverbinderanordnung 100 gemäß dem Stand der Technik. Die Steckverbinderanordnung 100 weist ein elektrisches Kabel 2 und einen auf dem Kabel 2 montierten elektrischen Steckverbinder 3 auf.

Das elektrische Kabel 2 ist als Koaxialkabel ausgebildet und umfasst einen Kabelmantel 4, einen unterhalb des Kabelmantels 4 verlaufenden Außenleiter, der als Kabelschirmgeflecht 5 ausgebildet ist, optional eine unterhalb des Kabelschirmgeflechts 5 verlaufende Kabelfolie (in den Figuren nicht dargestellt), eine Isolation bzw. ein Dielektrikum 6 und einen sich durch das Dielektrikum 6 erstreckenden Innenleiter 7. Die Erfindung ist nachfolgend zur Verwendung mit demselben Kabeltyp beschrieben. Grundsätzlich kann sich die Erfindung allerdings zur Verwendung mit beliebigen Kabeln eignen, beispielsweise auch zur Verwendung mit Kabeln, die nicht koaxial ausgebildet sind und/oder die mehrere Innenleiter 7 aufweisen.

Der elektrische Steckverbinder 3 weist mehrere Steckverbinderkomponenten auf, von denen in Figur 1 lediglich das Außenleiterkontaktelement 8 dargestellt ist. Weitere Steckverbinderkomponenten, die optional im Rahmen der erfindungsgemäßen Steckverbinderanordnung 1 vorgesehen sein können, werden nachfolgend noch erläutert.

Das Außenleiterkontaktelement 8 ist auf dem Kabel 2 montiert und vorzugsweise in Umfangsrichtung bzw. radial (um die Längsachse L der Steckverbinderanordnung 100) und axial (entlang der Längsachse L der Steckverbinderanordnung 100) fixiert. Da das Außenleiterkontaktelement 8 in der Regel mit den weiteren Steckverbinderkomponenten verbunden ist, kann eine hohe Haltekraft des Außenleiterkontaktelements 8 auf dem Kabel 2 die mechanische Stabilität des gesamten Steckverbinders 3 definieren.

Im Bereich des vorderen, freien Endes des Außenleiterkontaktelements 8 weist das Außenleiterkontaktelement 8 eine Schnittstelle 9 zur Kontaktierung eines korrespondierenden Außenleiterkontaktelements eines Gegensteckverbinders (nicht dargestellt) auf. Die Schnittstelle 9 ist bei dem Außenleiterkontaktelement 8 der Figur 1 und bei den in den Ausführungsbeispielen dargestellten Außenleiterkontaktelementen 8 jeweils als Federkorb ausgebildet, kann aber grundsätzlich beliebig gestaltet sein.

Das Außenleiterkontaktelement 8 ist im Bereich seines kabelseitigen Endes mit dem Kabel 2 verbunden. Im Stand der Technik ist hierfür vorgesehen, dass das Kabel 2 einerseits im Bereich einer Verjüngung 10 gehalten wird. In einem Verbindungsbereich ist außerdem eine Stützhülse 11 vorgesehen (in Figur 1 nicht sichtbar), die auf dem Außenleiter bzw. auf dem Kabelschirmgeflecht 5 des Kabels 2 verpresst ist. Die Stützhülse 11 bildet ausgehend von einer hinteren, kabelseitigen Stirnfläche 12 zusammen mit dem Kabelmantel 4 eine Einbuchtung 13 auf dem Kabel 2 aus, in die das Außenleiterkontaktelement 8 aufgrund eines Umformprozesses während der Montage einzudringen vermag. Hierdurch kann neben einem Kraftschluss ergänzend ein Formschluss entlang der Längsachse L der Steckverbinderanordnung 100 bereitgestellt werden. Die aufgrund des Formschlusses bereitgestellte Haltekraft ist dabei umso größer, je tiefer die Einbuchtung 13 ausgebildet ist. Insbesondere für Einbuchtungen 13 mit nur geringer Tiefe kann auch nur eine geringe Haltekraft bereitgestellt werden. Dies ist ein Aspekt, der erfindungsgemäß verbessert wird.

Figur 2 zeigt eine perspektivische Explosionsdarstellung einiger vorteilhafter Komponenten einer erfindungsgemäßen Steckverbinderanordnung 1.

Im Rahmen eines Montageverfahrens für die Steckverbinderanordnung 1 kann zunächst das elektrische Kabel 2 vorkonfektioniert werden. Hierfür kann beispielsweise vorgesehen sein, das Kabel 2 zunächst auf eine definierte Länge abzulängen. Anschließend kann der Kabelmantel 4 des Kabels 2 bis zu einer definierten Abisolierlänge abisoliert und damit der Außenleiter bzw. das Kabelschirmgeflecht 5 des Kabels 2 freigelegt werden. Ferner kann der Innenleiter 7 des Kabels 2 von seiner Isolation bzw. von dem Dielektrikum 6 freigelegt werden. Ein entsprechend vorbearbeiteter Kabelabschnitt ist in Figur 2 dargestellt.

Auf dem Innenleiter 7 des Kabels 2 kann ein Innenleiterkontaktelement 14 befestigt, vorzugsweise verpresst bzw. vercrimpt werden.

Im Rahmen der Vorkonfektionierung kann außerdem die Stützhülse 11 auf dem Außenleiter bzw. auf dem Kabelschirmgeflecht 5 des Kabels 2 befestigt, vorzugsweise verpresst bzw. vercrimpt werden. Die kabelseitige Stirnfläche 12 der Stützhülse 11 kann dabei vorzugsweise von dem Kabelmantel 4 des Kabels 2 beabstandet sein, um die Einbuchtung 13 auszubilden (vgl. z. B. Figur 5 und Figur 6). Optional kann der Außenleiter des Kabels 2 bzw. das Kabelschirmgeflecht 5 zumindest abschnittsweise, vorzugsweise vollständig, über die Stützhülse 11 nach hinten umgelegt werden. Dies ist aus Gründen der besseren Darstellbarkeit in den Figuren allerdings nicht gezeigt.

Auf das so vorkonfektionierte Kabel 2 kann anschließend das Außenleiterkontaktelement 8 montiert werden. Das Außenleiterkontaktelement 8 kann dabei derart auf der Stützhülse 11 montiert werden, dass ein Fixieranschlag 15 des Außenleiterkontaktelements 8 die kabelseitige Stirnfläche 12 der Stützhülse 11 entlang der Längsachse L der Steckverbinderanordnung 1 zu hintergreifen vermag (wie nachfolgend noch beschrieben wird).

Das Außenleiterkontaktelement 8 wird vorzugsweise auf der Stützhülse 11 verpresst, vorzugsweise vercrimpt.

Das Außenleiterkontaktelement 8 kann vor dem Aufschieben bzw. vor der Montage auf dem vorkonfektionierten Kabel 2 vorzugsweise durch einen Stanzbiegeprozess hergestellt werden.

Nach der Montage des Außenleiterkontaktelements 8 auf dem vorkonfektionierten Kabel 2 kann das Außenleiterkontaktelement 8 optional in eine Aufnahme einer Gehäusebaugruppe 16 eingeschoben und in der Aufnahme fixiert, beispielsweise verrastet werden.

Nachfolgend werden vier vorteilhafte Ausführungsbeispiele der Erfindung beschrieben. Es sei betont, dass die verschiedenen Varianten zur Ausbildung eines Fixieranschlags 15 grundsätzlich beliebig kombinierbar sind, insbesondere wenn mehr als ein Fixieranschlag 15 in dem Außenleiterkontaktelement 8 vorgesehen ist.

Die Figuren 3 bis 7 zeigen ein erstes Ausführungsbeispiel eines erfindungsgemäßen Außenleiterkontaktelements 8. Die Figuren 3 und 4 zeigen einen Ausschnitt des Außenleiterkontaktelements 8 in einer Einzeldarstellung. Die Figuren 5 bis 7 zeigen das Außenleiterkontaktelement 8 in auf dem Kabel 2 teilmonierten bzw. montierten Zuständen.

Der Fixieranschlag 15 des Außenleiterkontaktelements 8 wird in dem ersten Ausführungsbeispiel durch eine dem vorderen, freien Ende des Außenleiterkontaktelements 8 zugewandte, steckerseitige Kante einer in das Außenleiterkontaktelement 8 eingebrachten Materialausnehmung 17 gebildet. Die Materialausnehmung 17 ist in dem in den Figuren 3 bis 7 gezeigten Ausführungsbeispiel als teilringförmig umlaufender Schlitz ausgebildet. Die Materialausnehmung 17 bzw. der Schlitz wurde bereits vor dem Montieren des Außenleiterkontaktelements 8 in das Außenleiterkontaktelement 8 eingebracht, vorzugsweise während des Stanzbiegeprozesses.

Der Fixieranschlag 15 kann durch die steckerseitige Kante der Materialausnehmung 17 verlässlich gebildet werden und selbst dann eine hohe Haltekraft bereitstellen, wenn die Wandstärke der Stützhülse 11 nur gering ist.

Es kann vorgesehen sein, dass die steckerseitige Kante der Materialausnehmung 17 bzw. des Schlitzes in Richtung auf die Längsachse L der Steckverbinderanordnung 1 umgeformt ist um den Fixieranschlag 15 auszubilden (vgl. Figuren 6 und 7). Das Umformen kann dabei vorteilhaft während des Verpressens des Außenleiterkontaktelements 8 auf der Stützhülse 11 erfolgen.

Die Figuren 8 bis 12 zeigen ein zweites Ausführungsbeispiel des erfindungsgemäßen Außenleiterkontaktelements 8, wobei die Figuren 8 und 9 einen Ausschnitt des Außenleiterkontaktelements 8 in einer Einzeldarstellung und die Figuren 10 bis 12 das Außenleiterkontaktelement 8 in einem teilmontierten Zustand (Figur 10) und in einem montierten Zustand (Figuren 11 und 12) auf dem vorkonfektionierten Kabel 2 zeigen.

Auch im zweiten Ausführungsbeispiel ist der Fixieranschlag 15 durch eine in das Außenleiterkontaktelement 8 eingebrachte Materialausnehmung 17 gebildet. Die Materialausnehmung 17 ist allerdings derart in das Außenleiterkontaktelement 8 eingebracht, dass das Außenleiterkontaktelement 8 eine einseitig angebundene Lasche 18 ausformt, wobei die freie, steckerseitige Kante der Lasche 18 den Fixieranschlag 15 ausbildet.

Beispielsweise durch Umformen des Außenleiterkontaktelements 8 im Rahmen der Montage kann schließlich der Fixieranschlag 15 gebildet werden, der das Außenleiterkontaktelement 8 formschlüssig entlang der Längsachse L des Außenleiterkontaktelements 8 bzw. der Steckverbinderanordnung 1 zu sichern vermag.

Die Figuren 13 bis 16 zeigen ein drittes Ausführungsbeispiel des erfindungsgemäßen Außenleiterkontaktelements 8. Figur 13 zeigt einen Ausschnitt des Außenleiterkontaktelements 8 in einer Einzeldarstellung. Die Figuren 14 und 15 zeigen das Außenleiterkontaktelement 8 während der fortschreitenden Montage bzw. während des Verpressvorgangs auf der Stützhülse 11. Figur 16 zeigt das Außenleiterkontaktelement 8 in seinem montierten Zustand.

Im Gegensatz zu den ersten beiden Ausführungsbeispielen ist der Fixieranschlag 15 in dem dritten Ausführungsbeispiel nicht durch eine Materialausnehmung 17, sondern durch ein an der Innenwandung 19 des Außenleiterkontaktelements 8 befestigtes, separates Anschlagelement 20 gebildet. Das Anschlagelement 20 kann beispielsweise mittels Durchsetzfügen oder durch ein sonstiges Verfahren, vorzugsweise formschlüssig, an der Innenwandung 19 des Außenleiterkontaktelements 8 befestigt werden. Dies erfolgt im noch unmontierten Zustand des Außenleiterkontaktelements 8 bzw. vor dessen Montage.

In dem in den Figuren 13 bis 16 gezeigten Ausführungsbeispiel ist das separate Anschlagelement 20 als Blechelement ausgebildet. Grundsätzlich kann das Anschlagelement 20 allerdings auch als Drahtteil oder als sonstiges Anschlagelement 20 ausgebildet sein.

Schließlich zeigen die Figuren 17 bis 20 ein viertes Ausführungsbeispiel des erfindungsgemäßen Außenleiterkontaktelements 8. Die Figuren 17 und 18 zeigen einen Ausschnitt des Außenleiterkontaktelements 8 in einer Einzeldarstellung. Figur 19 zeigt das Außenleiterkontaktelement 8 in einem teilmontierten Zustand auf dem vorkonfektionierten Kabel 2; Figur 20 zeigt das Außenleiterkontaktelement 8 in einem montierten Zustand.

In dem vierten Ausführungsbeispiel ist vorgesehen, dass zwei Fixieranschläge 15 in dem Außenleiterkontaktelement 8 durch im unmontierten Zustand des Außenleiterkontaktelements 8 in das Außenleiterkontaktelement 8 eingebrachte Prägungen 21 gebildet sind. Vorzugsweise werden die Prägungen 21 im Rahmen des Stanzbiegeprozesses in das Außenleiterkontaktelement 8 eingebracht. Die Prägungen 21 sind in dem Außenleiterkontaktelement 8 als teilringförmige Stege ausgebildet. Es können grundsätzlich beliebig viele Prägungen 21 vorgesehen sein, beispielsweise aber auch nur eine einzige Prägung 21. Es kann auch eine Prägung vorgesehen sein, die einen vollständig ringförmig umlaufenden Steg ausbildet.

Wie eingangs erwähnt können grundsätzlich beliebig viele Fixieranschläge 15 in dem Außenleiterkontaktelement 8 vorgesehen sein. Beispielhaft sind in dem vierten Ausführungsbeispiel zwei teilringförmige Stege beschrieben, um zwei Fixieranschläge 15 auszubilden. Grundsätzlich kann jeder der gezeigten Fixieranschläge 15 in jedem Ausführungsbeispiel mehrfach vorhanden sein, wobei auch Kombinationen unterschiedlicher Arten von Fixieranschlägen 15 im Rahmen der Erfindung möglich sind.

## Patentansprüche

1. Außenleiterkontaktelement (8) für eine Steckverbinderanordnung (1), aufweisend zumindest einen Fixieranschlag (15), der in einem auf einer Stützhülse (11) montierten Zustand des Außenleiterkontaktelements (8) eine von einem vorderen, freien Ende des Außenleiterkontaktelements (8) abgewandte, kabelseitige Stirnfläche (12) der Stützhülse (11) entlang der Längsachse (L) der Steckverbinderanordnung (1) zu hintergreifen vermag,
**dadurch gekennzeichnet, dass**
der Fixieranschlag (15) in dem Außenleiterkontaktelement (8)
a) durch eine dem vorderen, freien Ende des Außenleiterkontaktelements (8) zugewandte, steckerseitige Kante einer in das Außenleiterkontaktelement (8) eingebrachten Materialausnehmung (17) gebildet ist, wobei das Außenleiterkontaktelement (8) angrenzend an die steckerseitige Kante der Materialausnehmung (17) in Richtung auf die Längsachse (L) umgeformt ist; oder
b) bereits vor der Montage des Außenleiterkontaktelements (8) durch ein an der Innenwandung (19) des Außenleiterkontaktelements (8) befestigtes, separates Anschlagelement (20) gebildet ist; oder
c) durch eine im unmontierten Zustand des Außenleiterkontaktelements (8) in das Außenleiterkontaktelement (8) eingebrachte Prägung (21) gebildet ist.

2. Außenleiterkontaktelement (8) nach Anspruch 1,
**dadurch gekennzeichnet, dass**
die Materialausnehmung (17) in dem Außenleiterkontaktelement (8) als teilringförmig umlaufender Schlitz ausgebildet ist.

3. Außenleiterkontaktelement (8) nach Anspruch 1 oder 2,
**dadurch gekennzeichnet, dass**
die Materialausnehmung (17) derart in das Außenleiterkontaktelement (8) eingebracht ist, dass das Außenleiterkontaktelement (8) eine einseitig angebundene Lasche (18) ausbildet, wobei die freie, steckerseitige Kante der Lasche (18) den Fixieranschlag (15) bildet.

4. Außenleiterkontaktelement (8) nach einem der Ansprüche 1 bis 3,
**dadurch gekennzeichnet, dass**
das separate Anschlagelement (20) ein Blechelement oder ein Drahtteil ist.

5. Außenleiterkontaktelement (8) nach einem der Ansprüche 1 bis 4,
**dadurch gekennzeichnet, dass**
die in das Außenleiterkontaktelement (8) eingebrachte Prägung (21) als teilringförmiger Steg ausgebildet ist, der sich ausgehend von der Innenwandung (19) des Außenleiterkontaktelements (8) in Richtung der Längsachse (L) erstreckt.

6. Steckverbinderanordnung (1), aufweisend ein elektrisches Kabel (2), eine auf einem Außenleiter (5) des elektrischen Kabels (2) befestigte Stützhülse (11) und ein auf der Stützhülse (11) montiertes Außenleiterkontaktelement (8) nach einem der Ansprüche 1 bis 5.

7. Steckverbinderanordnung (1) nach Anspruch 6,
**dadurch gekennzeichnet, dass**
der Außenleiter (5) des Kabels (2) zumindest abschnittsweise über die Stützhülse (11) umgelegt ist.

8. Steckverbinderanordnung (1) nach Anspruch 7,
**dadurch gekennzeichnet, dass**
der Außenleiter (5) des Kabels (2) derart über die Stützhülse (11) umgelegt ist, dass ein vorderes, freies Ende des Außenleiters (5) über eine kabelseitige Kante der Stützhülse (11) hinausragt.

9. Steckverbinderanordnung (1) nach einem der Ansprüche 6 bis 8,
**dadurch gekennzeichnet, dass**
das Außenleiterkontaktelement (8) auf der Stützhülse (11) verpresst, vorzugsweise vercrimpt, ist.

10. Steckverbinderanordnung (1) nach einem der Ansprüche 6 bis 9,
**dadurch gekennzeichnet, dass**
die Steckverbinderanordnung (1) ein auf einem Innenleiter (7) des elektrischen Kabels (2) befestigtes Innenleiterkontaktelement (14) aufweist, wobei sich das Innenleiterkontaktelement (14) zumindest abschnittsweise entlang der Längsachse (L) durch das Außenleiterkontaktelement (8) erstreckt.

11. Montageverfahren für eine Steckverbinderanordnung (1), wonach ein Außenleiterkontaktelement (8) derart auf einer auf einem elektrischen Kabel (2) befestigten Stützhülse (11) montiert wird, dass ein Fixieranschlag (15) des Außenleiterkontaktelements (8) eine von einem vorderen, freien Ende des Außenleiterkontaktelements (8) abgewandte, kabelseitige Stirnfläche (12) der Stützhülse (11) entlang der Längsachse (L) der Steckverbinderanordnung (1) hintergreift,
**dadurch gekennzeichnet, dass**
der Fixieranschlag (15) in dem Außenleiterkontaktelement (8) gebildet wird, indem
a) eine Materialausnehmung (17) in das Außenleiterkontaktelement (8) eingebracht wird und eine dem vorderen, freien Ende des Außenleiterkontaktelements (8) zugewandte, steckerseitige Kante der Materialausnehmung (17) in Richtung auf die Längsachse (L) der Steckverbinderanordnung (1) umgeformt wird, wobei das Außenleiterkontaktelement (8) angrenzend an die steckerseitige Kante der Materialausnehmung (17) in Richtung auf die Längsachse (L) umgeformt wird; oder
b) bereits vor der Montage des Außenleiterkontaktelements (8) ein separates Anschlagelement (20) an der Innenwandung (19) des Außenleiterkontaktelements (8) befestigt wird; oder
c) im unmontierten Zustand des Außenleiterkontaktelements (8) eine Prägung (21) in das Außenleiterkontaktelement (8) eingebracht wird.

12. Montageverfahren nach Anspruch 11,
**dadurch gekennzeichnet, dass**
das Außenleiterkontaktelement (8) durch einen Stanzbiegeprozess hergestellt wird.

13. Montageverfahren nach Anspruch 11 oder 12,
**dadurch gekennzeichnet, dass**
die Materialausnehmung (17) vor dem Montieren des Außenleiterkontaktelements (8) auf der Stützhülse (11) in das Außenleiterkontaktelement (8) eingebracht wird, vorzugsweise während des Stanzbiegeprozesses in das Außenleiterkontaktelement (8) eingebracht wird.

14. Montageverfahren nach einem der Ansprüche 11 bis 13,
**dadurch gekennzeichnet, dass**
das separate Anschlagelement (20) mittels Durchsetzfügen an der Innenwandung (19) des Außenleiterkontaktelements (8) befestigt wird.

## Claims

1. Outer conductor contact element (8) for a plug connector arrangement (1), comprising at least one fixing stop (15) which, when the outer conductor contact element (8) is in an assembled state on a support sleeve (11), is able to engage behind a cable-side end face (12) of the support sleeve (11) along the longitudinal axis (L) of the plug connector arrangement (1), said cable-side end face being remote from a front, free end of the outer conductor contact element (8). **characterized in that**
the fixing stop (15) is formed in the outer conductor contact element (8)
a) by means of a male connector-side edge of a material cut-out (17) that is provided in the outer conductor contact element (8), said male connector-side edge facing the front, free end of the outer conductor contact element (8), wherein the outer conductor contact element (8) is reshaped adjacent to the male connector-side edge of the material cut-out (17) in the direction of the longitudinal axis (L); or
b) prior to the outer conductor contact element (8) being assembled, by means of a separate stop element (20) that is fastened to the inner wall (19) of the outer conductor contact element (8); or
c) by means of a stamped shaping (21) that is provided in the outer conductor contact element (8) when the outer conductor contact element (8) is in the unassembled state.

2. Outer conductor contact element (8) according to Claim 1,
**characterized in that**
the material cut-out (17) is formed in the outer conductor contact element (8) as an in part annular circumferential slit.

3. Outer conductor contact element (8) according to Claim 1 or 2,
**characterized in that**
the material cut-out (17) is provided in the outer conductor contact element (8) in such a manner that the outer conductor contact element (8) forms a tab (18) that is connected on one side, wherein the free, male connector-side edge of the tab (18) forms the fixing stop (15).

4. Outer conductor contact element (8) according to one of Claims 1 to 3, **characterized in that**
the separate stop element (20) is a sheet metal element or a wire part.

5. Outer conductor contact element (8) according to one of Claims 1 to 4, **characterized in that**
the stamped shaping (21) that is provided in the outer conductor contact element (8) is formed as an in part annular connecting piece that extends starting from the inner wall (19) of the outer conductor contact element (8) in the direction of the longitudinal axis (L).

6. Plug connector arrangement (1), comprising an electrical cable (2), a support sleeve (11) that is fastened to an outer conductor (5) of the electrical cable (2), and an outer conductor contact element (8) according to one of claims 1 to 5 which is assembled on the support sleeve (11).

7. Plug connector arrangement (1) according to Claim 6,
**characterized in that**
the outer conductor (5) of the cable (2) is folded back at least in sections over the support sleeve (11).

8. Plug connector arrangement (1) according to Claim 7,
**characterized in that**
the outer conductor (5) of the cable (2) is folded back over the support sleeve (11) in such a manner that a front, free end of the outer conductor (5) protrudes beyond a cable-side edge of the support sleeve (11).

9. Plug connector arrangement (1) according to one of Claims 6 to 8, **characterized in that**
the outer conductor contact element (8) is pressed, preferably crimped, onto the support sleeve (11).

10. Plug connector arrangement (1) according to one of Claims 6 to 9, **characterized in that**
the plug connector arrangement (1) comprises an inner conductor contact element (14) that is fastened to an inner conductor (7) of the electrical cable (2), wherein the inner conductor contact element (14) extends at least in sections along the longitudinal axis (L) through the outer conductor contact element (8).

11. Assembly method for a plug connector arrangement (1), according to which an outer conductor contact element (8) is assembled on a support sleeve (11), which is fastened to an electrical cable (2), in such a manner that a fixing stop (15) of the outer conductor contact element (8) engages behind a cable-side end face (12) of the support sleeve (11) along the longitudinal axis (L) of the plug connector arrangement (1), said cable-side end face being remote from the front, free end of the outer conductor contact element (8).
**characterized in that**
the fixing stop (15) is formed in the outer conductor contact element (8) **in that**
a) a material cut-out (17) Is provided in the outer conductor contact element (8) and a male connector-side edge of the material cut-out (17) is reshaped in the direction of the longitudinal axis (L) of the plug connector arrangement (1), said male connector-side edge facing the front, free end of the outer conductor contact element (8), wherein the outer conductor contact element (8) is reshaped adjacent to the male connector-side edge of the material cut-out (17) in the direction of the longitudinal axis (L); or
b) prior to the outer conductor contact element (8) being assembled, a separate stop element (20) is fastened to the inner wall (19) of the outer conductor contact element (8); or
c) when the outer conductor contact element (8) is in the unassembled state, a stamped shaping (21) is provided in the outer conductor contact element (8).

12. Assembly method according to Claim 11,
**characterized in that**
the outer conductor contact element (8) is produced by means of a stamping-bending process.

13. Assembly method according to Claim 11 or 12,
**characterized in that**
the material cut-out (17) is provided in the outer conductor contact element (8) prior to the outer conductor contact element (8) being assembled on the support sleeve (11), preferably is provided in the outer conductor contact element (8) during the stamping-bending process.

14. Assembly method according to any one of Claims 11 to 13,
**characterized in that**
the separate stop element (20) is fastened to the inner wall (19) of the outer conductor contact element (8) by means of a clinching process.

## Revendications

1. Élément de contact de conducteur extérieur (8) pour un agencement de connecteur enfichable (1), présentant au moins une butée de fixation (15) qui, lorsque l'élément de contact de conducteur extérieur (8) est à l'état monté sur un manchon de support (11), peut s'engager derrière une face frontale (12) du manchon de support (11) côté câble et détournée d'une extrémité avant libre de l'élément de contact de conducteur extérieur (8) le long de l'axe longitudinal (L) de l'agencement de connecteur enfichable (1), **caractérisé en ce que** la butée de fixation (15) dans l'élément de contact de conducteur extérieur (8)
a) est formée par un bord côté connecteur d'une découpe de matériau (17) ménagée dans l'élément de contact de conducteur extérieur (8), qui est opposé à l'extrémité libre avant de l'élément de contact de conducteur extérieur (8), dans lequel l'élément de contact de conducteur extérieur (8) est façonné à proximité du bord côté connecteur de la découpe de matériau (17) en direction de l'axe longitudinal (L) ; ou
b) est formée déjà avant le montage de l'élément de contact de conducteur extérieur (8) par un élément de butée séparé (20), fixé à la paroi intérieure (19) de l'élément de contact de conducteur extérieur (8) ; ou
c) est formée par un relief (21) ménagé dans l'élément de contact de conducteur extérieur (3) lorsque l'élément de contact de conducteur extérieur (8) est à l'état monté.

2. Élément de contact de conducteur extérieur (8) selon la revendication 1, **caractérisé en ce que** la découpe de matériau (17) est réalisée dans l'élément de contact de conducteur extérieur (8) sous la forme d'une fente circonférentielle annulaire partielle.

3. Élément de contact de conducteur extérieur (8) selon la revendication 1 ou 2, **caractérisé en ce que** la découpe de matériau (17) est ménagée dans l'élément de contact de conducteur extérieur (8) de telle sorte que l'élément de contact de conducteur extérieur (8) réalise une languette (18) attachée d'un côté, le bord libre de la languette (18) côté connecteur formant la butée de fixation (15).

4. Élément de contact de conducteur extérieur (8) selon l'une des revendications 1 à 3, **caractérisé en ce que** l'élément de butée séparé (20) est un élément de tôle ou une partie de fil métallique.

5. Élément de contact de conducteur extérieur (8) selon l'une des revendications 1 à 4, **caractérisé en ce que** le relief (21) ménagé dans l'élément de contact de conducteur extérieur (8) est réalisé sous la forme d'une traverse annulaire qui s'étend à partir de la paroi intérieure (19) de l'élément de contact de conducteur extérieur (8) en direction de l'axe longitudinal (L).

6. Agencement de connecteur enfichable (1), présentant un câble électrique (2), un manchon de support (11) fixé sur un conducteur extérieur (5) du câble électrique (2) ainsi qu'un élément de contact de conducteur extérieur (8) selon l'une des revendications 1 à 5 qui est monté sur le manchon de support (11).

7. Agencement de connecteur enfichable (1) selon la revendication 6, **caractérisé en ce que** le conducteur extérieur (5) du câble (2) est replié, au moins par sections, sur le manchon de support (11).

8. Agencement de connecteur enfichable (1) selon la revendication 7, **caractérisé en ce que** le conducteur extérieur (5) du câble (2) est replié sur le manchon de support (11) de telle sorte qu'une extrémité libre avant du conducteur extérieur (5) fasse saillie au-dessus d'un bord côté câble du manchon de support (11).

9. Agencement de connecteur enfichable (1) selon l'une des revendications 6 à 8, **caractérisé en ce que** l'élément de contact de conducteur extérieur (8) est pressé, de préférence serti, sur le manchon de support (11).

10. Agencement de connecteur enfichable (1) selon l'une des revendications 6 à 9, **caractérisé en ce que** l'agencement de connecteur enfichable (1) présente un élément de contact de conducteur intérieur (14) fixé sur un conducteur intérieur (7) du câble électrique (2), dans lequel l'élément de contact de conducteur intérieur (14) s'étend au moins par sections le long de l'axe longitudinal (L) à travers l'élément de contact de conducteur extérieur (8).

11. Procédé de montage pour un agencement de connecteur enfichable (1), selon lequel un élément de contact de conducteur extérieur (8) est monté sur un manchon de support (11) fixé sur un câble électrique (2) de telle sorte qu'une butée de fixation (15) de l'élément de contact de conducteur extérieur (8) s'engage derrière une face frontale (12) du manchon de support (11) côté câble et détournée d'une extrémité avant libre de l'élément de contact de conducteur extérieur (8) le long de l'axe longitudinal (L) de l'agencement de connecteur enfichable (1), **caractérisé en ce que** la butée de fixation (15) dans l'élément de contact de conducteur extérieur (8) est formée comme suit
a) une découpe de matériau (17) est ménagée dans l'élément de contact de conducteur extérieur (3) et un bord côté connecteur de la découpe de matériau (17) est opposé à l'extrémité libre avant de l'élément de contact de conducteur extérieur (8) en direction de l'axe longitudinal (L) de l'agencement de connecteur enfichable (1), dans lequel l'élément de contact de conducteur extérieur (8) est façonné à proximité du bord côté connecteur de la découpe de matériau (17) en direction de l'axe longitudinal (L) ; ou
b) déjà avant le montage de l'élément de contact de conducteur extérieur (8) un élément de butée séparé (20) est fixé à la paroi intérieure (19) de l'élément de contact de conducteur extérieur (8) ; ou
c) à l'état monté de l'élément de contact de conducteur extérieur (8), un relief (21) est ménagé dans l'élément de contact de conducteur extérieur (8).

12. Procédé de montage selon la revendication 11, **caractérisé en ce que** l'élément de contact de conducteur extérieur (8) est fabriqué par un processus d'estampage et de pliage.

13. Procédé de montage selon la revendication 11 ou 12, **caractérisé en ce que** la découpe de matériau (17) est ménagée avant le montage de l'élément de contact de conducteur extérieur (8) sur le manchon de support (11) dans l'élément de contact de conducteur extérieur (8), de préférence pendant le processus d'estampage et de pliage dans l'élément de contact de conducteur extérieur (8).

14. Procédé de montage selon l'une des revendications 11 à 13, **caractérisé en ce que** l'élément de butée séparé (20) est fixé par clinchage à la paroi intérieure (19) de l'élément de contact de conducteur extérieur (8).
